# EUROPÄISCHE PATENTSCHRIFT

(11) **EP 1 067 225 B1**
(45) Veröffentlichungstag und Bekanntmachung des Hinweises auf die Patenterteilung: **23.04.2003**
(21) Anmeldenummer: 00109468.9
(22) Anmeldetag: 04.05.2000
(51) Int. Cl.: D02H 13/36, D02H 13/00, D02H 3/00

(54) **Verfahren und Vorrichtung zum Befestigen der Fadenscharanfänge auf der Trommel einer Konusschärmaschine**
Method and device for attaching the warp leading ends to the drum of a sectional warper
Procédé et dispositif pour fixer les extrémités de chaîne sur le tambour d'un ourdissoir sectionnel

(30) Priorität: 28.05.1999 DE 19924585
(43) Veröffentlichungstag der Anmeldung: 10.01.2001
(73) Patentinhaber: Mayer, Karl, 63179 Obertshausen (DE)
(72) Erfinder: Wisniewski, Herbert, 63110 Rodgau (DE)
(74) Vertreter: Knoblauch, Andreas, Dr.-Ing.

(56) Entgegenhaltungen:
- US-A- 4 298 122
- US-A- 4 683 625
- US-A- 5 046 224
- US-A- 5 628 098

## Beschreibung

Die Erfindung bezieht sich auf ein Verfahren und eine Vorrichtung zum Befestigen der Fadenscharanfänge an der Trommel einer Konusschärmaschine.

Bei einem bekannten Schärverfahren wird eine Gruppe von Fäden als Fadenschar auf die Konustrommel gewickelt, bei Erreichen des Fadenscharendes geschnitten und neben dem ersten Wickel zu einem zweiten Wickel geformt. Dieser Vorgang wird wiederholt, bis die Trommel gefüllt ist. Die Fadenscharanfänge werden jeweils in eine an der Trommel vorgesehene Hakenleiste eingehängt. Dies erlaubt es, während des Bäumprozesses die Kette mit der eingestellten Bäumspannung bis zur letzten Windung abzubäumen. Das Einhängen erfordert allerdings eine große Aufmerksamkeit des Bedienungspersonals und läßt sich nicht automatisieren.

Zum Zweck eines automatischen Betriebs ist es bekannt, die Fadenschar bei Fertigstellung des ersten Wickels nicht durchzuschneiden, sondern einen automatischen Überlauf zum Fadenscharanfang des nächsten Wickels vorzunehmen. Hierbei liegen alle Fadenscharanfänge lose auf der Trommel. Dies hat zur Folge, daß gegen Ende des Bäumprozesses, also etwa bei den letzten fünf bis acht Windungen, die Bäumspannung nicht mehr aufrechterhalten werden kann, sondern auf ein Minimum der gewünschten Kettspannung reduziert werden muß. Man verwendet daher zusätzlich eine Andrückwalze, die zur Erhöhung der Reibungskraft gegen die Trommel und die darauf liegenden Fäden gedrückt wird. Eine solche Andrückwalze mit zugehörigem Antrieb ist teuer und führt an den in der Trommel vorgesehenen Nuten zu Schlägen.

Eine gattungsgemäße Vorrichtung und ein gattungsgemäßes Verfahren sind z.B. auch aus US 5 628 098 bekannt.

Der Erfindung liegt die Aufgabe zugrunde, eine Maßnahme zum Befestigen der Fadenscharanfänge an der Trommel einer Konusschärmaschine anzugeben, die sich einfach ausführen läßt und auch ganz oder teilweise automatisch durchgeführt werden kann.

Diese Aufgabe wird, ausgehend vom Oberbegriff des Anspruchs 1, erfindungsgemäß dadurch gelöst, daß ein erstes, doppelseitiges Klebeband über die Arbeitsbreite in eine Längsnut des Trommelzylinders der Schärtrommel gelegt wird, daß ein zweites, einseitiges Klebeband mit seinem freien Ende am ersten Klebeband fixiert wird, daß nach Aufbringen des Anfangs der ersten Fadenschar das zweite Klebeband über diesen Anfang gelegt wird und daß jeweils nach Aufbringen des Anfangs jeder Folgefadenschar das zweite Klebeband über den jeweiligen Anfang gelegt wird.

Wenn der Fadenscharanfang auf die Trommel gelegt wird, ergibt sich eine provisorische Haftung an dem in der Nut befindlichen ersten Klebeband. Diese Haftung wird verstärkt, wenn das zweite Klebeband über den Fadenscharanfang gelegt wird. Eine besonders sichere Verbindung ergibt sich deshalb, weil beim Aufwickeln der Padenschar auf die Trommel das zweite Klebeband in Richtung auf das erste Klebeband gedrückt wird. Dieses Ergebnis ist unabhängig davon, ob der jeweils neue Fadenscharanfang vom Fadenscharende des vorangehenden Wikkels abgeschnitten oder ohne einen solchen Schneidvorgang automatisch an den neuen Wickelort überführt wird. Auf jeden Fall ist das Bäumen auf einen Kettbaum bis zur letzten Windung mit der eingestellten Bäumspannung möglich.

Günstig ist es, daß das zweite Klebeband zu einer Rolle gewickelt ist und beim Legen auf den jeweiligen Anfang abgerollt wird. Das Abrollen ist eine besonders einfache Art, das zweite Klebeband über den Fadenscharanfang zu legen.

Zur Lösung der gestellten Aufgabe in konstruktiver Hinsicht ist eine Vorrichtung gemäß dem Oberbegriff des Anspruchs 3 gekennzeichnet durch eine Längsnut in der Trommel, durch ein erstes, doppelseitiges Klebeband in der Längsnut, durch eine Rolle aus einem zweiten, einseitigen Klebeband und durch einen Rollenträger, der entlang der Längsnut verschiebbar ist und mit der Trommel umläuft.

Der Rollenträger läßt sich sowohl manuell als auch automatisch leicht handhaben. Er ist ausreichend klein, um mit der Trommel umlaufen zu können. Die für die Befestigungsvorrichtung zusätzlich benötigten Bauteile sind preiswert.

Besonders günstig ist es, daß der Fuß des Rollenträgers als Teilstab ausgebildet ist, der in einer am Trommelkonus befindlichen Teilstabhalterung geführt ist. Der so ausgebildete Rollenträger kann daher wie ein bekannter Fadenkreuzteilstab betätigt (gezogen) werden, was die Automatisierung erleichtert.

Vorzugsweise besteht der Rollenträger aus einem einstückigen Blechbiegeteil. Es handelt sich daher um ein einfaches und doch zuverlässiges Bauelement.

Die Erfindung wird im folgenden anhand eines bevorzugten Ausführungsbeispiels in Verbindung mit der Zeichnung näher beschrieben. Hierin zeigen:
- Fig. 1: einen Ausschnitt aus einer Konusschärtrommel mit der erfindungsgemäßen Befestigungsvorrichtung,
- Fig. 2: einen Schnitt durch die Trommel mit den Verhältnissen beim Schären und beim Bäumen und
- Fig. 3: schematisch eine Stabautomatik.

Die Figuren zeigen eine Konusschärmaschine 1 mit einer Trommel 2, auf der sich bereits mehrere Wickel 3 befinden, die jeweils einem Verlauf entsprechend dem Konus der Konusschärmaschine 1 haben und jeweils aus einer Fadenschar 4 bestehen, die durch eine Gruppe gemeinsam von einem Gatter 5 abgezogener Fäden gebildet ist. Beim Schären der Wickel 3 dreht sich die Trommel 2 in Richtung des Pfeils 6. Zu Beginn jedes Wickels 3 ist vorgesehen, daß der Anfang 7 der Fadenschar 4 mittels einer Klebeverbindung 8 an der Trommel 2 befestigt wird. Dann kann nämlich beim Abbäumen, wenn sich die Trommel 2 in Richtung des gestrichelten Pfeils 9 dreht und die gesamte Kettfadenschar 10 auf einen gemeinsamen Kettbaum 11 gewickelt wird, das Abbäumen bis praktisch zur letzten Windung erfolgen, ohne daß die Bäumspannung verringert werden müßte.

Zur Erzeugung der Klebeverbindung 8 ist im Umfang der Trommel 2 eine Längsnut 12 vorgesehen, in der sich ein erstes, doppelseitiges Klebeband 13 befindet, das über die gesamte Arbeitsbreite in der Längsnut 12 im Trommelzylinder der Schärtrommel 2 eingebracht wird. Darüber sind die Fäden des Anfangs 7 einer jeden Fadenschar 4 gelegt. Darüber befindet sich ein zweites, einseitiges Klebeband 14, das beim Schären durch den radialen Druck fest an den Fadenscharanfang 7 und dieser gegen das erste Klebeband 13 gedrückt wird. Das zweite Klebeband 14 wird von einer Rolle 15 abgezogen, die achsparallel zur Trommelachse verschiebbar ist. Die Rolle 15 wird von einem als einstückiges Blechbiegeteil ausgebildeten Rollenträger 16 gehalten, der zwei Ohren 17 zum Lagern der Rolle 15 und einen Fuß 18 in der Form eines Teilstabes besitzt, der in einer nicht veranschaulichten Teilstabhalterung geführt ist. Der Rollenhalter 16 kann von Hand oder automatisch, wie durch einen in Fig. 1 gestrichelt gezeichneten Mitnehmer 19 angedeutet und wie es für Teilstäbe an sich bekannt ist, verstellt werden. In Fig. 3 ist der Mitnehmer 19 als Teil einer Stabautomatik veranschaulicht.

Im einzelnen wird wie folgt vorgegangen: Zunächst wird das erste Klebeband 13 in die Nut 12 gelegt. Der Rollenhalter 16 wird nach rechts in den Konusbereich geschoben. Dort wird auch der Anfang des zweiten Klebebandes 14 mit dem ersten Klebeband 13 durch Andrücken von Hand verbunden. Alsdann wird die Fadenschar 4 mit ihrem Anfang 7 neben dem Konus auf die Trommel 2 gelegt. Der Rollenträger 16 wird so weit nach links bewegt, daß die Fäden des Fadenscharanfangs 7 vollständig überdeckt sind. Dies kann mit einer üblichen Stabautomatik, wie sie durch den Mitnehmer 19 angedeutet ist, geschehen. Alsdann wird der erste Wickel 3 durch Aufschären der Fadenschar 4 erzeugt. Ist die gewünschte Wickelhöhe erreicht, wird die Fadenschar relativ zum Trommel 2 nach links verlagert, sei es nach Abtrennung vom ersten Wickel 3 oder durch einen automatischen Überlauf zum neuen Auflagepunkt auf der Trommel 2. Wiederum wird der Rollenhalter 16 nach links gezogen, wobei sich das zweite Klebeband 14 abrollt und auf die Fäden des Fadenscharanfangs 7 legt. Dieser Vorgang wiederholt sich für jeden einzelnen Wickel 3, bis die gesamte Arbeitsbreite der Trommel 2 belegt ist.

Zweckmäßigerweise erfolgt die Klebemittelverbindung beim Stillstand der Trommel in der Position 0°, das heißt am oberen Punkt der Trommel. Der Rollenhalter 16 läuft mit der Trommel 2 um. Kurz vor Erreichen der 0°-Stellung wird mit Hilfe des üblichen Schieberiets dafür gesorgt, daß der Anfang 7 der neuen Fadenschar 4 an der Rolle 15 vorbeigeführt wird. In der 0°-Stellung wird dann der Rollenhalter 16 mit der Stabautomatik 19 um eine Bandbreite versetzt.

Bei einem so durchgeführten Schärvorgang kann dann beim Abbäumen die Trommel bis zur letzten Windung unter Beibehaltung der Bäumspannung abgebäumt werden. Erst innerhalb der letzten Umdrehung wird die Trommel 2 gestoppt, das Kettende aus der Nut 12 herausgezogen und die Kette an der Klebeverbindung abgeschnitten.

Die neue Klebeverbindung ist billig herzustellen, erfordert keinen großen Aufwand und bringt einen sehr guten Erfolg. Der Preis ist mäßig. Es ist sogar eine Nachrüstung bereits gelieferter Maschinen möglich.

## Patentansprüche

1. Verfahren zum Befestigen der Fadenscharanfänge an der Trommel (2) einer Konusschärmaschine (1), **dadurch gekennzeichnet, daß** ein erstes, doppelseitiges Klebeband (13) über die Arbeitsbreite in eine Längsnut (12) des Trommelzylinders der Schärtrommel (2) gelegt wird, daß ein zweites, einseitiges Klebeband (14) mit seinem freien Ende am ersten Klebeband (13) fixiert wird, daß nach Aufbringen des Anfangs (7) der ersten Fadenschar (4) das zweite Klebeband (14) über diesen Anfang (7) gelegt wird und daß jeweils nach Aufbringen des Anfangs (7) jeder Folgefadenschar das zweite Klebeband (14) über den jeweiligen Anfang (7) gelegt wird.

2. Verfahren nach Anspruch 1, **dadurch gekennzeichnet, daß** das zweite Klebeband (14) zu einer Rolle (15) gewickelt ist und beim Legen auf den jeweiligen Anfang (7) abgerollt wird.

3. Vorrichtung zum Befestigen der Fadenscharanfänge an der Trommel (2) einer Konusschärmaschine (1), **gekennzeichnet durch** eine Längsnut (12) in der Trommel, **durch** ein erstes, doppelseitiges Klebeband (13) in der Längsnut (12), **durch** eine Rolle (15) aus einem zweiten, einseitigen Klebeband (14) und **durch** einen Rollenträger (16), der entlang der Längsnut (12) verschiebbar ist und mit der Trommel (2) umläuft.

4. Vorrichtung nach Anspruch 3, **dadurch gekennzeichnet, daß** der Fuß (18) des Rollenträgers (16) als Teilstab ausgebildet ist, der in einer am Trommelkonus ausgebildeten Teilstabhalterung geführt ist.

5. Vorrichtung nach Anspruch 3 oder 4, **dadurch gekennzeichnet, daß** der Rollenträger (16) aus einem einstückigen Blechbiegeteil besteht.

## Claims

1. Method for fastening the warp leading ends to the drum (2) of a cone warping machine (1), **characterized in that** a first double-sided adhesive tape (13) is laid, over the working width, into a longitudinal groove (12) in the drum cylinder of the warping drum (2), **in that** a second single-sided adhesive tape (14) is fixed with its free end to the first adhesive tape (13), **in that**, after the leading end (7) of the first warp (4) has been attached, the second adhesive tape (14) is laid over this leading end (7), and **in that**, in each case after the leading end (7) of each following warp has been attached, the second adhesive tape (14) is laid over the respective leading end (7).

2. Method according to Claim 1, **characterized in that** the second adhesive tape (14) is wound into a roll (15) and is unrolled when being laid onto the respective leading end (7).

3. Device for fastening the warp leading ends to the drum (2) of a cone warping machine (1), **characterized by** a longitudinal groove (12) in the drum, by a first double-sided adhesive tape (13) in the longitudinal groove (12), by a roll (15) consisting of a second single-sided adhesive tape (14) and by a roll carrier (16) which is displaceable along the longitudinal groove (12) and which rotates together with the drum (2).

4. Device according to Claim 3, **characterized in that** the foot (18) of the roll carrier (16) is designed as a splitting rod which is guided in a splitting-rod holder formed on the drum cone.

5. Device according to Claim 3 or 4, **characterized in that** the roll carrier (16) consists of a one-piece bent sheet-metal part.

## Revendications

1. Procédé pour la fixation d'extrémités de chaîne sur le tambour (2) d'un ourdissoir sectionnel à cône (1), **caractérisé en ce qu'**un premier ruban adhésif à double face (13) est appliqué sur la largeur de travail dans une gorge longitudinale (12) du cylindre du tambour (2) de l'ourdissoir, **en ce qu'**un second ruban adhésif à une seule face (14) est fixé par son extrémité libre sur le premier ruban adhésif (13), **en ce qu'**après la mise en place de l'extrémité (7) de la première chaîne (4), le second ruban adhésif (14) est appliqué sur cette extrémité (7) et **en ce que** respectivement après la mise en place de l'extrémité (7) de chaque chaîne successive, le second ruban adhésif (14) est appliqué sur l'extrémité respective (7).

2. Procédé selon la revendication 1, **caractérisé en ce que** le second ruban adhésif (14) est enroulé pour former un rouleau (15) et en qu'il est déroulé lors de l'application sur l'extrémité respective (7).

3. Dispositif pour la fixation"des extrémités de chaîne sur le tambour (2) d'un ourdissoir sectionnel à cône (1), **caractérisé par** une gorge longitudinale (12) dans le tambour, par un premier ruban adhésif à double face (13) dans la gorge longitudinale (12), par un rouleau (15) constitué d'un second ruban adhésif à une seule face (14) et par un support de rouleau (16) qui peut se déplacer le long de la gorge longitudinale (12) et tourne avec le tambour (2).

4. Dispositif selon la revendication 3, **caractérisé en ce que** le pied (18) du support de rouleau (16) est formé comme baguette de séparation qui est guidée dans une attache de baguette de séparation formée sur le cône de tambour.

5. Dispositif selon la revendication 3 ou 4, **caractérisé en ce que** le support de rouleau (16) consiste en une partie de tôle pliée d'un seul tenant.
